# EUROPÄISCHE PATENTSCHRIFT

(11) **EP 3 719 238 B1**
(45) Veröffentlichungstag und Bekanntmachung des Hinweises auf die Patenterteilung: **26.10.2022**
(21) Anmeldenummer: 19167092.6
(22) Anmeldetag: 03.04.2019
(51) Int. Cl.: E04G 11/48, E04G 11/50, E04G 11/52, E04G 25/04, E04G 25/00

(54) **HALTEKOPF, SCHALUNGSSTÜTZE UND DECKENSCHALUNG**
SUPPORTING HEAD, FORMWORK SUPPORT AND CEILING FORMWORK
TÊTE DE RETENUE, SUPPORT DE COFFRAGE ET COFFRAGE DE PLAFOND

(43) Veröffentlichungstag der Anmeldung: 07.10.2020
(73) Patentinhaber: DOKA GmbH, 3300 Amstetten (AT)
(72) Erfinder: ROSENBERGER, Andreas, 3300 Amstetten (AT)
(74) Vertreter: SONN Patentanwälte OG

(56) Entgegenhaltungen:
- EP-A1- 0 250 630
- EP-A1- 1 482 105
- EP-A1- 3 121 349
- EP-A1- 3 228 777
- CN-U- 202 108 249
- DE-A1- 3 147 382
- DE-U1- 9 318 334
- DE-U1- 20 318 912

## Beschreibung

Die Erfindung betrifft einen Haltekopf zur lösbaren Verbindung mit dem oberen Ende eines oberen Stützenteils einer Schalungsstütze zur Abstützung eines Schalungsträgers, aufweisend:
- einen Boden mit einer Oberseite zur Auflage des Schalungsträgers,
- zumindest ein Halteelement zum Halten eines Längsbereichs des Schalungsträgers,
- zwei Sicherungselemente zum Eingriff in ein entsprechendes Sicherungselement an einem Kopfteil der Schalungsstütze, wobei die Sicherungselemente Sicherungsstifte sind, welche im Wesentlichen unbeweglich von einer Unterseite des Bodens nach unten abstehen, und
- ein Verriegelungselement, welches in einem Abstand zu dem Boden verschieblich ist, um den Haltekopf am Kopfteil der Schalungsstütze zu befestigen, wobei das Verriegelungselement im Wesentlichen in Längsrichtung des Haltekopfs verschieblich ist.

Weiters betrifft die Erfindung eine Schalungsstütze zur Abstützung eines Schalungsträgers, aufweisend:
- ein unteres Stützenteil,
- ein oberes Stützenteil, welches teleskopierbar mit dem unteren Stützenteil verbunden ist, und
- einen Haltekopf.

Schließlich betrifft die Erfindung eine Deckenschalung aufweisend:
- zumindest eine Schalungsstütze,
- zumindest einen Schalungsträger, welcher lösbar an dem Haltekopf der Schalungsstütze angebracht ist.

Aus der EP 1 498 557 A1 ist ein Kreuzkopf mit einer Grundplatte offenbart, von welcher zwei lange Rungen und zwei kurze Rungen hochstehen. Weiters ist ein Sicherungsstift in einer Durchbruchöffnung der Grundplatte unverlierbar gehalten, kann allerdings in der Durchbruchöffnung in vertikaler Richtung verschoben werden. Der Sicherungsstift dient dazu, den Kreuzkopf an einer Kopfplatte zu sichern, welche an einem Rohrkörper einer Baustütze vorgesehen ist. Zu diesem Zweck wird der Kreuzkopf bei der Montage gegen die Kopfplatte bzw. die Baustütze verdreht, wodurch Durchbruchöffnungen des Kreuzkopfes mit Durchbruchöffnungen der Kopfplatte der Baustütze zur Deckung gebracht werden. Dadurch werden die Sicherungsstifte soweit abgesenkt, dass die Sicherungsstifte in die Durchbruchöffnungen der Kopfplatte ragen. Im gesicherten Zustand ist der Sicherungsstift vollständig unter die Oberseite der Grundplatte abgesenkt. Beim Verdrehen des Kreuzkopfes gegen die Kopfplatte werden zudem Ränder der Kopfplatte in Seitenschlitze an Lappen eingeschwenkt. Dadurch wird eine Aushubsicherung, d.h. eine Sicherung gegen vertikales Anheben, erzielt.

Nachteilig ist bei diesem Stand der Technik jedoch die umständliche Montage, die Empfindlichkeit gegenüber Verschmutzungen und Beschädigungen und das Spiel, das sich aus der Anordnung der Ränder der Kopfplatte in den Seitenschlitzen des Kreuzkopfes ergibt.

Die DE 93 18 334 U1 offenbart eine Trägergabel mit einer Grundplatte, die nach oben weisende Gabelzargen an der Oberseite aufweist, um Deckenträger etc. zu halten. An der Unterseite der Grundplatte sind ein gerader Bolzen und ein gebogener Bolzen vorgesehen. Der Bolzen weist ein Querloch auf, in das ein Federstecker oder ein Stecksplint eingeführt werden kann.

Halteköpfe für Schalungsstützen sind des Weiteren aus DE 31 47 382 A1, EP 3 121 349 A1, DE 203 18 912 U1 und EP 3 228 777 A1 bekannt.

Demgegenüber besteht die Aufgabe der vorliegenden Erfindung darin, zumindest einzelne Nachteile des Standes der Technik zu lindern bzw. zu beheben. Die Erfindung setzt sich insbesondere zum Ziel, einen einfach zu montierenden Haltekopf zu schaffen, welcher zuverlässig und sicher an der Schalungsstütze gehalten ist.

Diese Aufgabe wird durch einen Haltekopf mit den Merkmalen von Anspruch 1, eine Schalungsstütze mit den Merkmalen von Anspruch 10 und eine Deckenschalung mit den Merkmalen von Anspruch 11 gelöst. Bevorzugte Ausführungsformen sind in den abhängigen Ansprüchen angegeben.

Ein erfindungsgemäßer Haltekopf nach Anspruch 1 weist auf:
- einen Boden mit einer Oberseite zur Auflage des Schalungsträgers,
- zumindest ein Halteelement zum Halten eines Längsbereichs des Schalungsträgers,
- zumindest ein Sicherungselement zum Eingriff in ein entsprechendes Sicherungselement an einem Kopfteil der Schalungsstütze, und
- ein Verriegelungselement, welches in einem Abstand zu dem Boden verschieblich ist, um den Haltekopf am Kopfteil der Schalungsstütze zu befestigen, wobei das Verriegelungselement im Wesentlichen in Längsrichtung des Haltekopfs verschieblich ist.

Erfindungsgemäß ist als Verriegelungselement ein Keil vorgesehen, welcher zwischen einer das Kopfteil der Schalungsstütze festklemmenden Klemmstellung und einer das Kopfteil der Schalungsstütze freigebenden Freigabestellung verschieblich ist, und je ein Halteflansch von den gegenüberliegenden Querseiten des Bodens nach unten absteht, wobei zumindest einer der Halteflansche zumindest eine Halteöffnung zur verschieblichen Aufnahme des Keils aufweist.

Bei dem erfindungsgemäßen Haltekopf ist ein Verriegelungselement vorgesehen, welches in einem Abstand zu dem Boden verschieblich ist, um den Haltekopf am Kopfteil der Schalungsstütze zu befestigen.

Somit wird der Haltekopf im montierten Zustand durch das Sicherungselement einerseits und das verschiebliche Verriegelungselement andererseits lösbar an dem Kopfteil, insbesondere an einer Kopfplatte, der Schalungsstütze gehalten. Der Eingriff des Sicherungselements am Haltekopf in das entsprechende Sicherungselement am Kopfteil bewirkt eine formschlüssige Verbindung, welche den Haltekopf im montierten Zustand gegen eine Verdrehung des Haltekopfs um die Längsachse der Schalungsstütze sichert. Andererseits ist das Verriegelungselement dazu eingerichtet, den Haltekopf gegen ein Abheben vom oberen Stützenteil zu sichern. Zu diesem Zweck kann das Verriegelungselement von einer Freigabestellung, in welcher das Abheben des Haltekopfs vom oberen Stützenteil noch möglich ist, in eine Verriegelungsstellung verschoben werden, in welcher das Abheben des Haltekopfs vom oberen Stützenteil blockiert ist. Vorteilhafterweise ist die Verschiebung des Verriegelungselements unabhängig vom Eingriff des Sicherungselements am Haltekopf in das entsprechende Sicherungselement an der Schalungsstütze. Durch das verschiebliche Verriegelungselement kann die Anbringung des Haltekopfs am Stützenende wesentlich sicherer und zuverlässiger als beim Stand der Technik gemäß der EP 1 482 105 bewerkstelligt werden, bei welchem die Ränder der Kopfplatte - gleichzeitig mit der Anordnung des Sicherungsstiftes des Kreuzkopfes in der zugehörigen Durchbruchsöffnung an der Kopfplatte - in die Seitenschlitze am Kreuzkopf eingeschwenkt werden mussten. Vorteilhafterweise kann der Haltekopf zudem besonders einfach, auch im stehenden Zustand der Schalungsstütze, montiert werden. Bei der Montage wird zuerst der Haltekopf auf das Kopfteil am oberen Stützenteil aufgesetzt, so dass das Sicherungselement am Haltekopf in das korrespondierende Sicherungselement am Kopfteil eingreift, um eine Drehsicherung des Haltekopfs gegenüber dem oberen Stützenteil zu erzielen. Anschließend wird das Verriegelungselement von der Freigabestellung in die Verriegelungsstellung verschoben, um den Haltekopf lösbar am oberen Stützenteil zu befestigen.

Für die Zwecke dieser Offenbarung beziehen sich die Orts- und Richtungsangaben, wie "horizontal", "vertikal" etc., auf einen bestimmungsgemäßen Gebrauchszustand des Haltekopfs bei vertikaler Ausrichtung der Schalungsstütze. "Lösbar" bedeutet, dass die Verbindung ohne erhebliche Funktionseinbußen mehrmals, vorzugsweise werkzeuglos, hergestellt und wieder gelöst werden kann.

In einer bevorzugten Ausführungsform sind zwei Halteelemente an gegenüberliegenden Längsseiten des Haltekopfs dazu eingerichtet, die gegenüberliegenden Längsbereiche eines unteren Gurts des Schalungsträgers zu halten.

In einer bevorzugten Ausführung ist als Halteelement ein Umgreifelement vorgesehen, welches einen der seitlichen Längsbereiche des unteren Gurts des Schalungsträgers umgreift, d.h. seitlich und oben festhält. Bevorzugt sind zwei Umgreifelemente zum Umgreifen der beiden gegenüberliegenden Längsbereiche des Schalungsträgers vorgesehen.

Um einen seitlichen Überstand des Verriegelungselements über die Längsseite des Schalungsträgers in Gebrauch hinaus zu verhindern, ist es günstig, dass das Verriegelungselement im Wesentlichen in Längsrichtung des Haltekopfs, also in Längsrichtung des Schalungsträgers, verschieblich ist.

Um eine Verklemmung des Haltekopfs an der Schalungsstütze zu erzielen, ist erfindungsgemäß als Verriegelungselement ein Keil vorgesehen, welcher zwischen einer das Kopfteil der Schalungsstütze festklemmenden Klemmstellung und einer das Kopfteil der Schalungsstütze freigebenden Freigabestellung verschieblich ist. Zu diesem Zweck weist der Keil zumindest eine in Einschubrichtung verjüngte Keilfläche auf, so dass der Keil umso stärker gegen die Unterseite der Kopfplatte der Schalungsstütze gepresst wird, desto weiter der Keil in Richtung der Klemmstellung vorgeschoben wird. Vorteilhafterweise kann bei dieser Ausführungsform ein Spiel zwischen dem Haltekopf und der Schalungsstütze vermieden werden. Durch die formschlüssige Verbindung mittels des Sicherungselements einerseits und die kraftschlüssige Verbindung mittels des Keils andererseits wird der Haltekopf besonders sicher an der Schalungsstütze fixiert. Weiters ist diese Ausführung unempfindlich für Verschmutzungen. Auch die Montage ist besonders einfach.

Um eine sichere Fixierung des Haltekopfs an der Schalungsstütze zu ermöglichen, ist es von Vorteil, wenn der Keil zwei in einem Abstand, insbesondere in Querrichtung des Haltekopfs, zueinander angeordnete Keilteile aufweist. Im montierten Zustand befindet sich das obere Stützenteil zwischen den zwei Keilteilen des Keils. Der Haltekopf wird bei dieser Ausführung besonders sicher an der Schalungsstütze gehalten, da Kippmomente auf den Haltekopf wirksam auf den oberen Stützenteil abgeleitet werden.

Um die Verschiebung des Keils einfach und zuverlässig zu gestalten, ist erfindungsgemäß vorgesehen, dass je ein Halteflansch von den gegenüberliegenden Querseiten des Bodens nach unten absteht, wobei zumindest einer der Halteflansche zumindest eine Halteöffnung zur verschieblichen Aufnahme des Keils aufweist. In einer bevorzugten Ausführung sind die Halteflansche einteilig mit dem Boden gebildet, beispielsweise durch Umbiegen an den Querseiten des Bodens. Bevorzugt weisen die Halteflansche jeweils zwei Halteöffnungen auf, in denen die zwei Keilteile des Keils verschieblich geführt sind.

Als Sicherungselement ist ein Sicherungsstift vorgesehen, welcher im Wesentlichen unbeweglich von einer Unterseite des Bodens nach unten absteht. Beim Aufsetzen des Haltekopfs auf die Kopfplatte der Schalungsstütze wird der Sicherungsstift in das entsprechende Sicherungselement in Form einer Sicherungsöffnung an der Kopfplatte der Schalungsstütze eingefügt. Um eine wirksame Verdrehsicherung zu erzielen, ist der Sicherungsstift vorzugsweise im Wesentlichen passgenau in der Sicherungsöffnung angeordnet. Dadurch wird eine formschlüssige Verbindung zwischen dem Haltekopf und der Schalungsstütze geschaffen, welche anschließend durch das Verriegelungselement gesichert werden kann.

Bei dem erfindungsgemäßen Haltekopf sind zwei Sicherungselemente, nämlich zwei Sicherungsstifte, vorgesehen. Bevorzugt sind die Sicherungselemente an gegenüberliegenden Längsseiten des Bodens, insbesondere jeweils einem Halteelement, insbesondere Umgreifelement, gegenüberliegend, angeordnet. Im montierten Zustand des Haltekopfs erstrecken sich die Längsseiten im Wesentlichen parallel zur Längsachse des Schalungsträgers.

Um den Schalungsträger in der bestimmungsgemäßen Gebrauchslage am Haltekopf zu halten, ist es günstig, wenn ein Verdrehsicherungselement zur Sicherung des Schalungsträgers gegen ein Verdrehen vorgesehen ist. Durch das Verdrehsicherungselement wird ein Verdrehen des Schalungsträgers um eine vertikale Achse (parallel zur Längsachse der Schalungsstütze) relativ zum Haltekopf vermieden.

Zu diesem Zweck weist das Verdrehsicherungselement bevorzugt eine Feder auf, welche zwischen einer den Schalungsträger gegen Verdrehen sichernden Sicherungsstellung und einer das Verdrehen des Schalungsträgers freigebenden Montage- bzw. Demontagestellung beweglich ist. Die Feder ist in der Sicherungsstellung bevorzugt im entspannten Zustand und in der Montage- bzw. Demontagestellung im gespannten Zustand angeordnet. Bei der Montage des Schalungsträgers kann die Feder durch das Aufsetzen des Schalungsträgers gespannt werden. Bei Erreichen der Gebrauchsstellung des Schalungsträgers wird die Feder freigegeben, entspannt und so in die Sicherungsstellung gedrückt. Bei der Demontage des Schalungsträgers vom Haltekopf wird die Feder gegen die Federkraft in die Demontagestellung gedrückt, damit der Schalungsträger derart in eine Freigabestellung verdreht werden kann, dass die Umgreifelemente vom unteren Gurt des Schalungsträgers gelöst werden und so der Schalungsträger vom Haltekopf abgenommen werden kann.

Gemäß einer bevorzugten Ausführungsform weist die Feder einen Federbügel auf, welcher zwischen der Sicherungsstellung und der Montage- bzw. Demontagestellung verschwenkbar ist.

Um das Abnehmen des Schalungsträgers vom Haltekopf zu erleichtern, weist die Feder bevorzugt eine Ausbuchtung zur vorübergehenden Anbringung eines Werkzeugs zum Überführen der Feder von der Sicherungsstellung in die Demontagestellung auf.

Um die Überführung der Feder von der Montage- bzw. Demontagestellung in die Sicherungsstellung zu ermöglichen, ist es günstig, wenn der Boden eine Aussparung aufweist, wobei ein Halteabschnitt der Feder in der Sicherungsstellung durch die Aussparung nach oben vorsteht und in der Montage- bzw. Demontagestellung in die Aussparung abgesenkt ist. Bei der Montage wird der Schalungsträger schräg auf den Haltekopf aufgesetzt, so dass die Feder durch den Schalungsträger in die Aussparung gedrückt wird. Durch Verdrehen des Schalungsträgers wird das Halteelement am unteren Gurt des Schalungsträgers ausgerichtet. Mit Erreichen der bestimmungsgemäßen Gebrauchsstellung des Schalungsträgers wird der Halteabschnitt der Feder freigegeben, welcher durch die Federvorspannung nach oben in die Sicherungsstellung gedrückt wird, in welcher der Halteabschnitt der Feder seitlich am unteren Gurt des Schalungsträgers anliegt.

Um eine günstige Federwirkung zu erzeugen, weist die Feder bevorzugt einen Betätigungsabschnitt unterhalb des Bodens auf. Dadurch wird auch das Überführen der Feder in die Demontagestellung erleichtert, indem die Feder am Betätigungsabschnitt nach unten gezogen wird.

Die Erfindung wird nachstehend anhand eines in den Zeichnungen dargestellten Ausführungsbeispiels weiter erläutert.
Fig. 1 zeigt eine erfindungsgemäße Deckenschalung mit Schalungsstützen, darauf abgestützten Schalungsträgern, quer dazu angeordneten Querträgern und Schalungsplatten auf den Querträgern.
Fig. 2 bis 4 zeigen einen der in Fig. 1 ersichtlichen Schalungsträger, welcher am ersten Ende eine erste Verbindungslasche und am zweiten Ende eine zweite Verbindungslasche aufweist.
Fig. 5 und Fig. 6 zeigen die längsweise Verbindung zweier Schalungsträger mittels der Verbindungslaschen, wobei der eine Schalungsträger am Haltekopf einer Schalungsstütze angeordnet ist.
Fig. 7 und Fig. 8 zeigen den Vorgang des Verbindens der zwei Schalungsträger miteinander, wobei die erste Verbindungslasche von oben her in die zweite Verbindungslasche eingehängt wird.
Fig. 9 zeigt eine Explosionsdarstellung des zweiten Endes des Schalungsträgers.
Fig. 10 zeigt eine Explosionsdarstellung des ersten Endes des Schalungsträgers.
Fig. 11 bis Fig. 13 zeigen die Abstützung eines Schalungsträgers auf einer Schalungsstütze mittels eines Haltekopfs, an welchem eine Querstange zur Querverbindung mit dem Haltekopf einer benachbarten Schalungsstütze montiert ist.
Fig. 14 bis Fig. 16 zeigen das Einhängen der Querstange in den Haltekopf der Schalungsstütze.
Fig. 17 bis Fig. 20 zeigen die Verbindung des Haltekopfs mit einer Kopfplatte der Schalungsstütze.
Fig. 21 bis Fig. 24 zeigen das obere Ende der Schalungsstütze mit dem daran montierten Haltekopf.
Fig. 25 bis Fig. 29 zeigen den Haltekopf unabhängig von der übrigen Schalungsstütze.
Fig. 30 bis Fig. 33 zeigen die Anordnung des Schalungsträgers am Haltekopf.
Fig. 34 bis Fig. 37 zeigen den Schalungsträger im Gebrauchszustand an der Schalungsstütze.

Fig. 1 zeigt eine Deckenschalung 1 mit Teleskop-Schalungsstützen 2, welche, wie üblich, jeweils einen unteren Stützenteil 3 in Form eines Außenrohrs und einen darin verschieblichen oberen Stützenteil 4 in Form eines Innenrohrs aufweisen. Die Länge der Teleskop-Schalungsstütze 2 wird mittels eines Absteckelements 5 eingestellt. Zur Feineinstellung der Länge der Schalungsstütze 2 ist eine Mutter vorgesehen, welche auf ein Außengewinde des unteren Stützenteils 3 geschraubt ist. Die Schalungsstützen 2 weisen an den oberen Enden des oberen Stützenteils 4 Halte- bzw. Stützköpfe 6 auf, auf denen Schalungsträger 7 abgestützt sind. Auf den Oberseiten der Schalungsträger 7 sind, im Wesentlichen senkrecht dazu, Querträger 8 angeordnet, auf denen wiederum Schalungsplatten 9 aufgelegt sind. Die Oberseiten der Schalungsplatten 9 bilden die Schalhaut, auf welcher ein Deckenelement (bzw. ein Bodenelement) aus Beton gegossen wird. Der besseren Übersicht halber sind in Fig. 1 nicht alle Querträger 8 und Schalungsplatten 9 eingezeichnet. In der gezeigten Ausführung weisen die Schalungsstützen 2 an den seitlichen Randbereichen der Deckenschalung 1 jeweils mehrere Stützbeine 10 auf, welche an einer Bodenfläche 11 abgestützt sind. Demgegenüber sind die Schalungsstützen 2 im Inneren der Deckenschalung 1, zwischen den seitlichen Rändern der Deckenschalung 1 frei von solchen Stützbeinen 10, so dass die Schalungsstützen 2 nur über Fußplatten 12 an den unteren Enden der unteren Stützenteile 3 an der Bodenfläche 11 abgestützt sind. Dadurch bleibt mehr Raum zwischen den Schalungsstützen 2.

Wie aus Fig. 2 bis Fig. 4 ersichtlich, weisen die Schalungsträger 7 jeweils einen oberen Gurt 13, einen unteren Gurt 14 und einen den oberen Gurt 13 mit dem unteren Gurt 14 verbindenden Steg 15 auf, so dass die Schalungsträger 7 im Querschnitt (senkrecht zur Längsachse) I-förmig sind. Der obere Gurt 13, der untere Gurt 14 und der Steg 15 sind in der gezeigten Ausführung jeweils überwiegend aus einem Holzwerkstoff gebildet. An den Enden des Schalungsträgers 7 sind Schutzkappen 16 aus Kunststoff vorgesehen. Am ersten Ende des Schalungsträgers 7 ist weiters eine erste Verbindungslasche 17 mit einem ersten Kopplungsteil 18 und am zweiten Ende des Schalungsträgers 7 ist eine zweite Verbindungslasche 19 mit einem zweiten Kopplungsteil 20 montiert. Die erste und die zweite Verbindungslasche 19 sind aus Metall, vorzugsweise Stahl oder Aluminium, oder aus einem Kunststoff gefertigt.

Wie aus Fig. 5 und Fig. 6 ersichtlich, können die Schalungsträger 7 paarweise durch Einhängen des ersten Kopplungsteils 18 des einen Schalungsträgers 7 in das zweite Kopplungsteil 20 des anderen Schalungsträgers 7 miteinander verbunden werden. Somit sind das erste Kopplungsteil 18 und das zweite Kopplungsteil 20 für eine lösbare Verbindung miteinander eingerichtet. Als erstes Kopplungsteil 18 ist ein Bolzen 21, als zweites Kopplungsteil 20 eine Bolzenaufnahme 22 in Form einer nach oben offenen Vertiefung vorgesehen. Die zweite Verbindungslasche 19 weist zudem ein Führungselement 23 auf, welches von dem zweiten Kopplungsteil 20, hier der Bolzenaufnahme 20, schräg nach oben absteht, um das Einhängen des Bolzens 21 in die Bolzenaufnahme 22 zu erleichtern. In einem vertikalen Abstand zur Bolzenaufnahme 22 weist die zweite Verbindungslasche 19 ein Rückhalteelement 24 auf, welches die Bolzenaufnahme 22 überdeckt, so dass der Bolzen 21 bei einem vertikalen Anheben gegen das Rückhalteelement 24 stößt. Dadurch wird eine Aushubsicherung des Schalungsträgers 7 erzielt. Als Rückhalteelement 24 ist in der gezeigten Ausführung ein Plattenteil vorgesehen, welches die Bolzenaufnahme 22 vollständig überdeckt.

Wie aus Fig. 5 und Fig. 6 weiters ersichtlich, weisen die erste Verbindungslasche 17 und die zweite Verbindungslasche 19 jeweils einen oberen Stützteil 25 in Kontakt mit der Innenseite 13a (d.h. mit der von der Schalungsplatte 9 abgewandten Seite) des oberen Gurts 13 und einen unteren Stützteil 26 in Kontakt mit der Innenseite 14a (d.h. mit der von der Schalungsstütze 2 abgewandten Seite) des unteren Gurts 14 des Schalungsträgers 7 auf. Somit wird eine günstige Lastabtragung im verbundenen Zustand der Schalungsträger 7 erzielt.

Wie insbesondere aus Fig. 9 und Fig. 10 ersichtlich, weisen die erste Verbindungslasche 17 und die zweite Verbindungslasche 19 jeweils einen Befestigungsschenkel 27 an den gegenüberliegenden Längsseiten 15a des Stegs 15 auf. Die Befestigungsschenkel 27 sind so auf den Steg 15 aufgeschoben, dass das erste Kopplungselement 18 vor der ersten Stirnseite des I-förmigen Längsabschnitts des Schalungsträgers 7 und das zweite Kopplungselement 20 vor der zweiten Stirnseite des I-förmigen Längsabschnitts des Schalungsträgers 7 angeordnet ist. Am ersten und zweiten Ende weist der Steg 15 des Schalungsträgers 7 jeweils zumindest eine Durchgangsöffnung 28, hier zwei Durchgangsöffnungen 28 in Längsabständen zueinander, auf, welche im montierten Zustand mit Befestigungsöffnungen 29 der ersten Verbindungslasche 17 bzw. der zweiten Verbindungslasche 19 fluchten, um die Anordnung von Befestigungselementen 30, hier Schrauben, zu ermöglichen.

In den Fig. 11 bis Fig. 13 ist die Auflagerung des Schalungsträgers 7 auf dem Haltekopf 6 der Schalungsstütze 2 im Detail gezeigt. In der gezeigten Ausführung weist der Haltekopf 6 ein erstes Anschlusselement 31 auf, welches für eine lösbare Verbindung mit einem zweiten Anschlusselement 32 am ersten Ende einer Querstange 33 eingerichtet ist. Im verbundenen Zustand steht die Querstange 33 in einer horizontalen Ebene im Wesentlichen senkrecht zu dem Schalungsträger 7 vom Haltekopf 6 ab. Am zweiten Ende der Querstange 33 ist ein entsprechendes zweites Anschlusselement 32 vorgesehen, welches in das entsprechende erste Anschlusselement 31 des Haltekopfs 6 der benachbarten Schalungsstütze 2 eingehängt ist (vgl. Fig. 1). In der gezeigten Ausführung weist der Haltekopf 6 einen Grundkörper 34 aus Metall auf, an welchem das erste Anschlusselement 31 für die Querstange 33 und zwei hakenförmige Umgreifelemente 35 - welche im Zusammenhang mit Fig. 17ff. näher erläutert werden - einteilig ausgebildet sind.

Wie aus Fig. 11 bis 16 weiters ersichtlich, weist der Haltekopf 6 in der gezeigten Ausführung jeweils zwei erste Anschlusselemente 31 an gegenüberliegenden Längsseiten des Haltekopfs 6 zur lösbaren Verbindung mit zwei Querstangen 33 auf, so dass die Schalungsstütze im Gebrauchszustand (vgl. Fig. 1) durch die Querstangen 33 in beide horizontale Richtungen senkrecht zu den Schalungsträgern 7 abgestützt ist. Die Querstange 33 weist ein Stangenelement 33a, hier beispielsweise mit einem quadratischen Querschnitt, und Halterungen 33b an den gegenüberliegenden Enden des Stangenelements 33a auf. Die zweiten Anschlusselemente 32, hier in Form von Haltebolzen, sind an den Halterungen 33b angeordnet, welche in der gezeigten Ausführung als Gabelelemente ausgebildet sind.

Wie aus Fig. 11 bis 16 weiters ersichtlich, sind jeweils zwei erste Anschlusselemente 31 pro Längsseite des Haltekopfs 6 vorgesehen. Als erstes Anschlusselement 31 des Haltekopfs 6 ist eine Aufnahme 36 für einen Haltebolzen 37 der Querstange 33 vorgesehen.

Wie aus Fig. 11 bis 16 weiters ersichtlich, weist der Haltekopf 6 jeweils einen nach oben gerichteten Führungshaken 38 benachbart der Aufnahme 36, d.h. unmittelbar angrenzend an die Aufnahme 36, der Querstange 33 auf. Der Führungshaken 38 steht von einem unteren Endbereich des Haltekopfs 6 schräg nach oben ab, um die Anordnung des Haltebolzens 37 beim Zusammenbau zu erleichtern.

Die Fig. 17 bis Fig. 20 zeigen die Verbindung des Haltekopfs 6 mit einer Kopfplatte 39 am oberen Ende des oberen Stützenteils 4 der Schalungsstütze 2. Der Haltekopf 6 weist einen horizontalen Boden 40 mit einer Oberseite 40a zur Auflage des Schalungsträgers 7 auf. Vom Boden 40 stehen die zwei Umgreifelemente 35 ab, welche im montierten Zustand des Schalungsträgers 7 die zwei gegenüberliegenden Seitenränder des unteren Gurts 14 des Schalungsträgers 7 umgreifen. Dafür sind die Umgreifelemente 35 als L-Winkelteile ausgeführt. An der Unterseite des Bodens 40 sind zwei Sicherungselemente 41, hier in Form von Sicherungsstiften, vorgesehen, welche im montierten Zustand des Haltekopfs 6 an der Kopfplatte 39 im Wesentlichen passgenau in entsprechende Sicherungselemente 42, hier in Form von Sicherungsöffnungen, des Kopfteils 39 der Schalungsstütze 2 gesteckt sind. Die Sicherungsstifte sind an gegenüberliegenden Längsseiten des Bodens 40, jeweils einem der Umgreifelemente 35 gegenüberliegend, angeordnet. In der gezeigten Ausführung sind die Sicherungsstifte unbeweglich mit dem Boden 40 des Haltekopfs 6 verbunden.

Weiters ist ein Verriegelungselement 43 vorgesehen, welches unter Freihaltung eines Spalts zur Unterseite 40b des Bodens 40 verschieblich ist, um den Haltekopf 6 am Kopfteil 39 der Schalungsstütze 2 zu befestigen. Das Verriegelungselement 43 ist im Wesentlichen in Längsrichtung des Haltekopfs 6 verschieblich angeordnet. Als Verriegelungselement 43 ist ein Keil 44 vorgesehen, welcher zwischen einer das Kopfteil 39 der Schalungsstütze festklemmenden Klemmstellung (vgl. Fig. 21 bis Fig. 26) und einer das Kopfteil 6 der Schalungsstütze 2 freigebenden Freigabestellung (vgl. Fig. 17 bis 20) verschieblich ist. Der Keil 44 weist zwei in Querrichtung des Haltekopfs 6 voneinander beabstandete Keilteile 45 auf, welche über ein Querteil 46 miteinander verbunden sind. In der gezeigten Ausführung ist je ein Halteflansch 47 von den gegenüberliegenden Querseiten des Bodens 40 nach unten abgebogen. Die Halteflansche 47 weisen jeweils zwei Halteöffnungen 48 zur verschieblichen Aufnahme der Keilteile 45 des Keils 44 auf. Das Querteil 46 steht seitlich über die Keilteile 45 so weit vor, dass der Keil 44 unverlierbar an den Halteöffnungen 48 des Haltekopfs 6 angeordnet ist.

Der Haltekopf 6 weist zudem ein Verdrehsicherungselement 49 zur Sicherung des Schalungsträgers 7 gegen ein Verdrehen im Gebrauch auf. Das Verdrehsicherungselement 49 weist eine Feder 50 auf, welche zwischen einer den Schalungsträger 7 gegen Verdrehen sichernden Sicherungsstellung (vgl. Fig. 34 bis Fig. 37) und einer das Verdrehen des Schalungsträgers 7 freigebenden Montage- bzw. Demontagestellung beweglich ist. In der gezeigten Ausführung weist die Feder 50 einen Federbügel auf, welcher zwischen der Sicherungsstellung und der Montage- bzw. Demontagestellung verschwenkbar ist. In der gezeigten Ausführung weist die Feder 50 eine Ausbuchtung 51 zur vorübergehenden Anbringung eines Werkzeugs (nicht gezeigt) zum Überführen der Feder 50 von der Sicherungsstellung in die Demontagestellung auf.

Der Boden 40 des Haltekopfs 6 weist eine Aussparung 52 auf, wobei ein Halteabschnitt 53 der Feder 50 in der Sicherungsstellung durch die Aussparung 52 nach oben vorsteht und in der Montage- bzw. Demontagestellung in die Aussparung 52 abgesenkt ist. Der Halteabschnitt 53 weist eine vertikale Haltefläche 54 auf, welche im Gebrauchszustand an einer Seitenfläche des unteren Gurts 14 des Schalungsträgers 7 angelegt ist. Zudem weist der Halteabschnitt 53 eine horizontale Andrückfläche 55 (vgl. Fig. 19) auf, welche die Überführung von der Montagestellung in die Sicherungsstellung erleichtert. Unterhalb des Bodens 40 weist die Feder 50 einen Betätigungsabschnitt 56 mit der Ausbuchtung 51 für das Werkzeug auf.

## Patentansprüche

1. Haltekopf (6) zur lösbaren Verbindung mit dem oberen Ende eines oberen Stützenteils (4) einer Schalungsstütze (2) zur Abstützung eines Schalungsträgers (7), aufweisend:
- einen Boden (40) mit einer Oberseite (40a) zur Auflage des Schalungsträgers (7),
- zumindest ein Halteelement zum Halten eines Längsbereichs des Schalungsträgers (7),
- zwei Sicherungselemente (41) zum Eingriff in ein entsprechendes Sicherungselement (42) an einem Kopfteil (39) der Schalungsstütze (2), wobei die Sicherungselemente (41) Sicherungsstifte sind, welche im Wesentlichen unbeweglich von einer Unterseite des Bodens (40) nach unten abstehen, und
- ein Verriegelungselement (43), welches in einem Abstand zu dem Boden (40) verschieblich ist, um den Haltekopf (6) am Kopfteil (39) der Schalungsstütze (2) zu befestigen, wobei das Verriegelungselement (43) im Wesentlichen in Längsrichtung des Haltekopfs (6) verschieblich ist,
**dadurch gekennzeichnet, dass** als Verriegelungselement (43) ein Keil (44) vorgesehen ist, welcher zwischen einer das Kopfteil (39) der Schalungsstütze (2) festklemmenden Klemmstellung und einer das Kopfteil (39) der Schalungsstütze (2) freigebenden Freigabestellung verschieblich ist, und je ein Halteflansch (47) von den gegenüberliegenden Querseiten des Bodens (40) nach unten absteht, wobei zumindest einer der Halteflansche (47) zumindest eine Halteöffnung (48) zur verschieblichen Aufnahme des Keils (44) aufweist.

2. Haltekopf (6) nach Anspruch 1, **dadurch gekennzeichnet, dass** der Keil (44) zwei in einem Abstand, insbesondere in Querrichtung des Haltekopfs (6), zueinander angeordnete Keilteile (45) aufweist.

3. Haltekopf (6) nach einem der Ansprüche 1 oder 2, **dadurch gekennzeichnet, dass** die Sicherungselemente (41) an gegenüberliegenden Längsseiten des Bodens (40) angeordnet sind.

4. Haltekopf (6) nach einem der Ansprüche 1 bis 3, **dadurch gekennzeichnet, dass** ein Verdrehsicherungselement (49) zur Sicherung des Schalungsträgers (7) gegen ein Verdrehen vorgesehen ist.

5. Haltekopf (6) nach Anspruch 4, **dadurch gekennzeichnet, dass** das Verdrehsicherungselement (49) eine Feder (50) aufweist, welche zwischen einer den Schalungsträger (7) gegen Verdrehen sichernden Sicherungsstellung und einer das Verdrehen des Schalungsträgers (7) freigebenden Montage- bzw. Demontagestellung beweglich ist.

6. Haltekopf (6) nach Anspruch 5, **dadurch gekennzeichnet, dass** die Feder (50) einen Federbügel aufweist, welcher zwischen der Sicherungsstellung und der Montage- bzw. Demontagestellung verschwenkbar ist.

7. Haltekopf (6) nach Anspruch 5 oder 6, **dadurch gekennzeichnet, dass** die Feder (50) eine Ausbuchtung (51) zur vorübergehenden Anbringung eines Werkzeugs zum Überführen der Feder (50) von der Sicherungsstellung in die Demontagestellung aufweist.

8. Haltekopf (6) nach einem der Ansprüche 5 bis 7, **dadurch gekennzeichnet, dass** der Boden (40) eine Aussparung (52) aufweist, wobei ein Halteabschnitt der Feder (50) in der Sicherungsstellung durch die Aussparung (52) nach oben vorsteht und in der Montage- bzw. Demontagestellung in die Aussparung (52) abgesenkt ist.

9. Haltekopf (6) nach einem der Ansprüche 5 bis 8, **dadurch gekennzeichnet, dass** die Feder (50) einen Betätigungsabschnitt (56) unterhalb des Bodens (40) aufweist.

10. Schalungsstütze (2) zur Abstützung eines Schalungsträgers (7), aufweisend:
- ein unteres Stützenteil (3),
- ein oberes Stützenteil (4), welches teleskopierbar mit dem unteren Stützenteil (3) verbunden ist, und
- einen Haltekopf (6) nach einem der Ansprüche 1 bis 9.

11. Deckenschalung (1) aufweisend:
- zumindest eine Schalungsstütze (2) nach Anspruch 10,
- zumindest einen Schalungsträger (7), welcher lösbar an dem Haltekopf (6) der Schalungsstütze (2) angebracht ist.

## Claims

1. Holding head (6) for releasable connection to the upper end of an upper support part (4) of a formwork support (2) for supporting a formwork carrier (7), comprising:
- a base (40) having a top (40a) for supporting the formwork carrier (7),
- at least one holding element for holding a longitudinal region of the formwork carrier (7),
- two securing elements (41) for engaging in a corresponding securing element (42) on a head part (39) of the formwork support (2), the securing elements (41) being securing pins which protrude downwards substantially immovably from a bottom of the base (40), and
- a locking element (43) which is displaceable at a distance from the base (40) in order to fasten the holding head (6) to the head part (39) of the formwork support (2), the locking element (43) being displaceable substantially in the longitudinal direction of the holding head (6),
**characterised in that** a wedge (44) is provided as a locking element (43) and is displaceable between a clamping position which clamps the head part (39) of the formwork support (2), and a release position which releases the head part (39) of the formwork support (2), and a holding flange (47) which projects downwards from each of the opposite transverse sides of the base (40), at least one of the holding flanges (47) having at least one holding opening (48) for displaceably receiving of the wedge (44).

2. Holding head (6) according to claim 1, **characterised in that** the wedge (44) has two wedge parts (45) arranged at a distance from one another, in particular in the transverse direction of the holding head (6).

3. Holding head (6) according to either claim 1 or claim 2, **characterised in that** the securing elements (41) are arranged on opposite longitudinal sides of the base (40).

4. Holding head (6) according to any of claims 1 to 3, **characterised in that** an anti-rotation element (49) for securing the formwork carrier (7) against rotation is provided.

5. Holding head (6) according to claim 4, **characterised in that** the anti-rotation element (49) has a spring (50) which is movable between a securing position that secures the formwork carrier (7) against rotation and an assembly or disassembly position that releases the rotation of the formwork carrier (7).

6. Holding head (6) according to claim 5, **characterised in that** the spring (50) has a spring U-bolt which is pivotable between the securing position and the assembly or disassembly position.

7. Holding head (6) according to either claim 5 or claim 6, **characterised in that** the spring (50) has a bulge (51) for temporarily attaching a tool for transferring the spring (50) from the securing position into the disassembly position.

8. Holding head (6) according to any of claims 5 to 7, **characterised in that** the base (40) has a recess (52), a holding portion of the spring (50) protruding upwards through the recess (52) in the securing position and being lowered into the recess (52) in the assembly or disassembly position.

9. Holding head (6) according to any of claims 5 to 8, **characterised in that** the spring (50) has an actuating portion (56) below the base (40).

10. Formwork support (2) for supporting a formwork carrier (7), comprising:
- a lower support part (3),
- an upper support part (4) which is telescopically connected to the lower support part (3), and
- a holding head (6) according to any of claims 1 to 9.

11. Ceiling formwork (1) comprising:
- at least one formwork support (2) according to claim 10,
- at least one formwork carrier (7) which is detachably attached to the holding head (6) of the formwork support (2).

## Revendications

1. Tête de maintien (6) pour la liaison amovible avec l'extrémité supérieure d'une partie d'étai supérieure (4) d'un étai de coffrage (2) pour étayer une poutre de coffrage (7), comportant :
- une base (40) avec un côté supérieur (40a) pour l'appui de la poutre de coffrage (7),
- au moins un élément de maintien pour maintenir un domaine longitudinal de la poutre de coffrage (7),
- deux éléments de fixation (41) destinés à s'engager dans un élément de fixation correspondant (42) sur une partie de tête (39) de l'étai de coffrage (2), où les éléments de fixation (41) sont des broches de fixation qui dépassent vers le bas d'un côté inférieur de la base (40) de manière sensiblement immobile, et
- un élément de verrouillage (43) qui est déplaçable à une distance de la base (40) pour fixer la tête de maintien (6) à la partie de tête (39) de l'étai de coffrage (2), où l'élément de verrouillage (43) est déplaçable sensiblement dans la direction longitudinale de la tête de maintien (6),
**caractérisée en ce qu'**un coin (44) est prévu comme élément de verrouillage (43) qui peut être déplacé entre une position de serrage serrant la partie de tête (39) de l'étai de coffrage (2) et une position de libération libérant la partie de tête (39) de l'étai de coffrage (2), et une bride de maintien (47) fait saillie vers le bas depuis chacun des côtés transversaux opposés de la base (40), où au moins l'une des brides de maintien (47) comporte au moins une ouverture de maintien (48) pour le logement coulissant du coin (44).

2. Tête de maintien (6) selon la revendication 1, **caractérisée en ce que** le coin (44) comporte deux parties de coin (45) disposées à distance l'une de l'autre, en particulier dans le sens transversal de la tête de maintien (6).

3. Tête de maintien (6) selon l'une des revendications 1 ou 2, **caractérisée en ce que** les éléments de fixation (41) sont disposés sur des côtés longitudinaux opposés de la base (40).

4. Tête de maintien (6) selon l'une des revendications 1 à 3, **caractérisée en ce qu'**un élément de blocage anti-rotation (49) est prévu pour bloquer la poutre de coffrage (7) contre une rotation.

5. Tête de maintien (6) selon la revendication 4, **caractérisée en ce que** l'élément de blocage anti-rotation (49) comporte un ressort (50) qui est mobile entre une position de blocage bloquant la poutre de coffrage (7) contre une rotation et une position de montage ou de démontage permettant la rotation de la poutre de coffrage (7).

6. Tête de maintien (6) selon la revendication 5, **caractérisée en ce que** le ressort (50) comporte un étrier de ressort qui peut pivoter entre la position de blocage et la position de montage ou de démontage.

7. Tête de maintien (6) selon la revendication 5 ou 6, **caractérisée en ce que** le ressort (50) comporte un renflement (51) pour l'application temporaire d'un outil pour le transfert du ressort (50) de la position de blocage à la position de démontage.

8. Tête de maintien (6) selon l'une des revendications 5 à 7, **caractérisée en ce que** la base (40) comporte un évidement (52), où un tronçon de maintien du ressort (50) dépasse vers le haut à travers l'évidement dans la position de blocage et est abaissé dans l'évidement (52) dans la position de montage ou de démontage.

9. Tête de maintien (6) selon l'une des revendications 5 à 8, **caractérisée en ce que** le ressort (50) comporte un tronçon d'actionnement (56) en dessous de la base (40).

10. Étai de coffrage (2) pour étayer une poutre de coffrage (7), comportant:
- une partie d'étai inférieure (3),
- une partie d'étai supérieure (4) qui est reliée de manière télescopique à la partie d'étai inférieure (3), et
- une tête de maintien (6) selon l'une des revendications 1 à 9.

11. Coffrage de dalle (1) comportant:
- au moins un étai de coffrage (2) selon la revendication 10,
- au moins une poutre de coffrage (7) qui est appliquée de manière amovible à la tête de maintien (6) de l'étai de coffrage (2).
